# EUROPÄISCHE PATENTSCHRIFT

(11) **EP 0 315 590 B1**
(45) Veröffentlichungstag und Bekanntmachung des Hinweises auf die Patenterteilung: **26.01.1994**
(21) Anmeldenummer: 88810733.1
(22) Anmeldetag: 26.10.1988
(51) Int. Cl.: F27D 15/02, F27D 7/00, F26B 21/00

(54) **Abkühl-Kammer zur Konvektionskühlung von flächenhaftem Gut**
Convection cooling vessel for materials exhibiting surfaces
Chambre de refroidissement par convection de matériaux présentant des surfaces

(30) Priorität: 03.11.1987 DE 3737254
(43) Veröffentlichungstag der Anmeldung: 10.05.1989
(73) Patentinhaber: ALUSUISSE-LONZA SERVICES AG, 8034 Zürich (CH)
(72) Erfinder: Hilge, Bernard, CH-8932 Mettmenstetten (CH); Kramer, Carl, D-5100 Aachen (DE)

(56) Entgegenhaltungen:
- EP-A- 0 129 701
- BE-A- 850 200
- DE-A- 3 441 289
- DE-B- 2 122 964
- US-A- 2 619 341
- US-A- 4 395 233
- US-A- 4 408 986

## Beschreibung

Die Erfindung betrifft eine Abkühl-Kammer zur Konvenktionskühlung von flächenhaftem Gut in Anordnungen mit durch strömbaren Zwischenräumen in einem Chargierraum, insbesondere von sogenannten Block-Chargen aus Leichtmetall-Halbzeugen.

Bei der Wärmebehandlung von Gutstapeln, z. B. Leichtmetall-Block-Chargen, nach dem Homogenisierungsglühen muß eine hoch wirksame, möglichst gleichmäßige Abkühlung des Gutes vorgenommen werden. Diese Abkühlung muß, in Abhängigkeit von den metallurgischen Vorgaben, gesteuert oder durch Haltephasen, bei denen sich die Temperatur nicht ändern darf, unterbrochen werden.

Bei solchen flächenhaften Gütern kann es sich beispielsweise um mehrere, zu einem Stapel aufeinandergelegte Schichten aus Leichtmetall-Bolzen handeln, die mit einer Anfangs-Materialtemperatur von 580° C dem Abkühlvorgang unterworfen werden. Die Masse einer derartigen Charge kann 25 t und mehr betragen. Dabei müssen in den ersten Stunden des Abkühlvorganges 8 000 000 bis 10 000 000 KJ (8 - 10 GJ) an Wärmeenergie abgeführt werden.

Diese Zahlen veranschaulichen die mit der Kühlung einer solchen Charge verbundenen Probleme, insbesondere unter Berücksichtigung des Gesichtspunktes, daß die Temperaturen der einzelnen Bolzen einer solchen Charge, die eine Vielzahl von Bolzen enthalten kann, sich während des Abkühlvorganges nur um einige Grad C voneinander unterscheiden dürfen.

Zur Lösung dieses Kühlproblems ist es üblich, die zu kühlende Charge in eine Kammer, die sogenannte "Abkühl-Kammer" einzubringen, in der mit Hilfe von Ventilatoren eine Luftzirkulation erzeugt wird. Bei solchen Abkühl-Kammern unterscheidet man zwei Grundtypen, nämlich Abkühl-Kammern, die im offenen Kreislauf arbeiten, sowie Abkühl-Kammern, die das Prinzip des geschlossenen Kreislaufes ausnutzen.

Bei den Abkühl-Kammern mit offenem Kreislauf wird Umgebungsluft auf die Charge aufgeblasen und anschließend aus der Abkühl-Kammer abgezogen, während bei Abkühl-Kammern mit geschlossenem Kreislauf die vom Ventilator geförderte Luft nach dem Abziehen aus der Abkühl-Kammer einen meist wassergekühlten, als Wärmetauscher dienenden Kühler und dann das zu kühlende Gut durchströmt.

Um bei diesen Kühlverfahren die ausreichende Gleichmäßigkeit der Abkühlung und damit eine homogene Temperaturverteilung in der Abkühl-Kammer zu erreichen, nutzt man die sogenannte "Reversierung", also eine Umkehr der Strömungsrichtung der Beblasungsluft. Diese Reversierung wird nahezu ausschließlich durch Umkehr der Drehrichtung des als Strömungsantrieb benutzten Axialventilators bewirkt. Diese, vom Aufwand her einfache Lösung hat jedoch einen entscheidenden Nachteil: Ein zur Reversierung der Strömung geeigneter Ventilator darf weder ein Vor- noch ein Nachleitrad besitzen und muß außerdem Schaufeln haben, die unter 45° eingestellt sind, damit die Strömungsleistung in den beiden Richtungen zumindest näherungsweise gleich ist. Durch diese Einschränkung in der Auslegung des Axialventilators wird jedoch die Möglichkeit einer Druckerhöhung für das Beblasungsmedium und damit eine Verbesserung des Wirkungsgrades stark begrenzt, so daß bei Chargen mit hohen Durchströmwiderständen, wie sie bei flächenhaften Gütern in Anordnungen mit durchströmbaren Zwischenräumen gegeben sind, nicht die zur Erziehlung der hohen Abkühlgeschwindigkeiten erforderlichen großen Volumenströme erreicht werden. Dies gilt insbesondere dann, wenn bei geschlossenem Kreislauf zusätzlich ein Kühlaggregat durchströmt werden muß.

Eine andere, aus der DE-A-30 49 162 bekannte Lösung besteht darin, die Beblasungsluft mittels eines Ventilators auf die Charge zu richten und durch eine Verstellklappe die Richtung des Luftstroms zu ändern. Eine solche Vorrichtung ist jedoch nur für einfache Trockner geeignet, an die keine besonders hohen Anforderungen in Bezug auf die gleichmäßige Abkühlung über ein großes Gut-Volumen gestellt werden; bei den hohen Anforderungen an eine gleichmäßige Temperaturverteilung, wie sie für die Abkühlung von LeichtmetallChargen erforderlich ist, führt diese Vorrichtung nicht zum gewünschten Ergebnis.

Entsprechende Nachteile gelten auch für das aus der DE-A-26 00 724 bekannte Luftumwälzgerät.

Aus der DE-A-21 22 964 ist ferner eine geschlossene Abkühl-Kammer mit umkehrbarer Umwälzrichtung bekannt.

Eine Abkühl-Kammer zur Konvektionskühlung von flächenhaftem Gut in Anordnungen mit durchströmbaren Zwischenräumen der angegebenen Gattung geht schließlich aus der DE-A-32 15 509 hervor. Dabei drückt ein Ventilator den Gasstrom durch die Zwischenräume in dem flächenhaftem Gut hindurch; um die angestrebte, gleichmäßige Temperaturverteilung über das gesamte Volumen des Gutes zu erhalten, kann die Richtung des Gasstromes durch abdeckplattenartige Schieberplatten gesteuert werden. Der grundsätzliche Nachteil dieser Vorrichtung liegt darin, daß die Durchströmung der Zwischenräume in dem Gut nur auf der Druckseite des Ventilators erfolgt, also die Charge von der die Kühlung herbeiführende Luft angeblasen wird. Durch dieses Anblasen mit Hilfe von Strahlen, die durch die Zwischenräume in dem flächenhaften Gut treten, ergeben sich örtlich sehr unterschiedliche Abkühlgeschwindigkeiten, die mit den hohen Anforderungen an die gleichmäßige Temperaturverteilung beim Abkühlen hochwertiger Leichtmetall-Chargen nach dem Homogenisieren nicht vereinbar sind.

Der Erfindung liegt deshalb die Aufgabe zugrunde, eine Abkühl-Kammer zur Konvektionskühlung von flächenhaftem Gut in Anordnungen mit durchströmbaren Zwischenräumen, insbesondere von sogenannten Blockchargen aus Leichtmetall-Halbzeugen, der angegebenen Gattung zu schaffen, bei der die oben erwähnten Nachteile nicht auftreten.

Insbesondere soll eine Vorrichtung vorgeschlagen werden, die auch dann eine sehr gleichmäßige Temperaturverteilung über das gesamte zu kühlende Gut gewährleistet, wenn extrem große Gut-Massen behandelt werden müssen.

Dies wird erfindungsgemäß durch die im Anspruch 1 angegebenen Merkmale erreicht.

Zweckmäßige Ausführungsformen werden durch die Merkmale der Unteransprüche definiert.

Die mit der Erfindung erzielten Vorteile beruhen darauf, daß die Zwischenräume in dem flächenhaften Gut von einem genau definierten Teilstrom des vom Ventilator angesaugten Luftstroms durchströmt und dadurch das Gut gekühlt werden, wodurch sich die Abkühlung genau definieren läßt. Trotzdem steht an dem Ventilator der gesamte Förderstrom zur Verfügung, wodurch sich durch die Mischung der Beblasungsluft mit Frischluft die Betriebstemperatur des Ventilators in Grenzen halten läßt. Dies ermöglicht wiederum die Verwendung von Industrie-Ventilatoren mit üblicher Lager- und Antriebstechnik, ohne daß spezielle Ausführungsformen von Hochtemperatur-Ventilatoren eingesetzt werden müssen.

Durch die Anordnung des Gutes auf der Saugseite des Ventilators wird eine gleichmäßige Durchströmung der Zwischenräume in dem Gut erzielt; die Strömungsrichtung kann mittels der Klappen nach Belieben gewechselt werden. Dies stellt im Vergleich mit Einrichtungen, bei denen hierzu die Drehrichtung des Ventilators geändert werden muß, einen großen Vorteil dar, da bei einer Änderung der Drehrichtung des Ventilators dieser jeweils angefahren, abgebremst und erneut hochgefahren werden muß, was beim Dauerbetrieb zu erheblichen Auslegungs- und Verschleißproblemen führt. Schließlich können mit der erfindungsgemäßen Vorrichtung die Zwischenräume in dem Gut auch im geschlossenen Kreislauf durchströmt werden, was sich insbesondere bei Haltephasen als äußerst vorteilhaft erweist.

Für besondere Anforderungen, nämlich wenn beispielsweise mit einer solchen Abkühl-Kammer Haltezeiten bei bestimmten Temperaturen realisiert werden sollen, können zusätzliche Schenkklappen in den Seitenwänden installiert werden.

Bei entsprechender Wärme-Isolierung der Abkühl-Kammer ändert sich die Temperatur des Gutes in der Haltephase kaum, so daß sich in nahezu allen Fällen der zusätzliche Einbau einer Heizung erübrigt.

Die Erfindung wird im folgenden anhand eines Ausführungsbeispiels unter Bezugnahme auf die bei liegenden, schematischen Zeichnungen näher erläutert. Es zeigen
- Fig.: 1 einen Querschnitt durch eine Abkühl-Kammer, und
- Fig. 2: die Abkühl-Kammer nach Fig. 1 teilweise im Längsschnitt und teilweise in der Seitenansicht.

Die aus den Figuren ersichtliche, allgemein durch das Bezugszeichen 10 angedeutete Abkühl-Kammer nimmt eine Block-Charge 12 auf, die gemäß der Darstellung in Fig. 1 aus einem Stapel von mehreren Lagen aus LeichtmetallBolzen besteht. Die Block-Charge 12 ruht auf einer üblichen Unterlage 14, deren Höhe durch eine schematisch angedeutete Verstelleinrichtung verstellt werden kann.

Zwischen den einzelnen Leichtmetall-Bolzen der Block-Charge 12 entstehen zwangsläufig Zwischenräume, die auf noch zu erläuternde Weise von einem Kühlmedium, im allgemeinen Luft, durchströmt werden.

Die Block-Charge 12 ist von einem wärmeisolierten Gehäuse 16 mit Seitenwänden 16 a und einer Zwischendecke 16 b umgeben, das einen solchen Abstand von den Seitenflächen der Block-Charge 12 hat, daß zwischen den Seitenwänden 16 a des Gehäuses 16 und der Block-Charge 12 Umwälzanäle 13 a, 13 b für die Zu- bzw. Abführung der Beblasungsluft entstehen.

Lotrecht und symmetrisch über der Block-Charge 12, also über der Zwischendecke 16 b ist ein leistungsfähiger Axialventilator 18 mit Nachleitrad angeordnet, der in einen lotrecht über dem Axialventilator 18 angeordneten Ausblasekanal 20 fördert. Dieser Ausblasekanal 20 kann durch eine als Jalousieklappe ausgeführte Absperr- und Regulierklappe 22 ganz oder teilweise verschlossen werden.

Von dem Ausblasekanal 20 zweigen in Strömungsrichtung gesehen hinter dem Axialventilator 18, jedoch vor der Absperr- und Regulierklappe 22 auf jeder Seite mindestens ein Verbindungskanal 24 a, 24 b ab, der jeweils mit einer als Absperr- und Regulierklappe dienenden Jalousieklappe 26 a, 26 b versehen ist. Diese Verbindungskanäle 24 a, 24 b münden jeweils in einen seitlich von der Block-Charge 12 angeordneten Zuströmkanal 28 a, 28 b. Stromauf von den Einmündungen der Zwischenkanäle 24 a, 24 b sind ebenfalls als Absperr- und Regulierklappen dienende Jalousieklappen 30 a, 30 b in die Zuströmkanäle 28 a, 28 b eingebaut. Durch diese Zuströmkanäle 28 a, 28 b, die mit den Umwälzanälen 13 a, 13 b fluchten, kann Umgebungsluft von dem Axialventilator 18 an- und durch die Block-Charge 12 gesaugt werden.

Zur Block-Charge 12 hin, also nach unten, ist der Axialventilator 18 an ein Hosenrohr 32 mit einem linken Schenkel 32 a, einem rechten Schenkel 32 b und einem Sammelrohr 32 c angeschlossen. In jedem Schenkel 32 a, 32 b befindet sich eine Absperr- und Regulierklappe 34 a, 34 b. Die Schenkel 32 a, 32 b sind den Kanälen 13 a, 28 a und 13 b, 28 b zugewandt, während das Sammelrohr 32 c an den Axialventilator 18 angeschlossen ist.

Schließlich sind noch Schwenkklappen 36 a, 36 b vorgesehen, die sich etwa auf der Höhe der Zwischendecke 16 b befinden und die Kanäle 13 a, 13 b auf den beiden Seiten der Block-Charge 12 zwischen ihren Seitenwänden und den Seitenwänden 16 a des Gehäuses 16 öffnen bzw. verschließen.

Diese Schwenkklappen 36 a, 36 b werden durch Teilstücke der isolierten Seitenwände 16 a gebildet.

Bei dieser Abkühl-Kammer 10 wird also das Kühlmedium Luft von dem Axialventilator 18 durch die Zwischenräume in der Block-Charge 12 hindurchgesaugt, wobei die entsprechende Strömungsrichtung durch Einstellung der jeweiligen Jalousieklappen vorgegeben wird. Da sich die Form der Strömungsquerschnitte zur Block-Charge 12 hin ständig verjüngt, werden strahlartige Beaufschlagungen und dadurch ungleichmäßige Abkühlungen vermieden.

Soll z. B., wie in Fig. 1 dargestellt, die Strömung von rechts nach links durch die Block-Charge 12 hindurchtreten, so wird die im rechten Schenkel 32 a des Hosenrohrs 32 befindliche Jalousieklappe 34 a geschlossen und die in dem linken Schenkel 32 a befindliche Jalousieklappe 34 b geöffnet. Gleichzeitig muß die Jalousieklappe 30 a in dem Zuströmkanal 28 a geöffnet und die Jalousieklappe 30 in dem Zuströmkanal 28 b geschlossen werden.

Selbstverständlich sind die beiden Klappen 36 a, 36 b geöffnet.

Die von dem Axialventilator 18 angesaugte Luft strömt nun durch den Zuströmkanal 28 a in Richtung der Pfeile auf der rechen Seite der Block-Charge 12 durch den Kanal 13 a nach unten, durch die Zwischenräume in der Block-Charge 12, auf der linken Seite der Block-Charge 12 durch den Kanal 13 b nach oben und dann durch den linken Schenkel 32 b des Hosenrohrs 32 und das Sammelrohr 32 c zu dem Axialventilator 18, der die Luft in den Ausblasekanal 20 fördert.

Aufgrund der Erwärmung der Luft beim Durchgang durch das flächenhafte Gut ergibt sich eine ungleichmäßige Temperaturverteilung in horizontaler Richtung des flächenhaften Gutes, so daß die Strömungsrichtung in regelmäßigen Abständen umgekehrt werden muß.

Zu diesem Zweck werden - mit Ausnahme der Klappen 36 a, 36 b - die bis- her geöffneten Klappen geschlossen und die bisher geschlossenen geöffnet, so daß nun die Luft über den Zuströmkanal 28 b angesaugt wird und von der linken Seite her durch den Kanal 13 b in die Zwischenräume in dem flächenhaftem Gut 12 strömt, auf der rechten Seite aus dem flächenhaften Gut 12 austritt und dann über den Kanal 13 a und den rechten Schenkel 32 a zu dem Axialventilator 18 gelangt, der die erwärmte Luft in den Ausblasekanal 20 fördert.

Durch teilweises öffnen bzw. Schließen der Klappen 34 a, 34 b in den beiden Schenkeln 32 a, 32 b des Hosenrohres kann erreicht werden, daß die Block-Charge 12 von einem genau definierten Teilstrom des vom Axialventilator 18 angesaugten Luftstromes durchströmt wird. Damit läßt sich die Abkühlwirkung genau dosieren.

Außerdem läßt sich durch teilweises Öffnen der Klappen 26 a und 26 b in den Verbindungskanälen 24 a, 24 b der abgesaugte Luftstrom gezielt mit Frischluft mischen, um bestimmte Temperatureneffekte zu erreichen. Außerdem läßt sich dadurch die Betriebstemperatur des Ventilators 18 in Grenzen halten.

Für besondere Anforderungen, wenn z. B. mit der Abkühl-Kammer 10 Haltezeiten bei einer bestimmten Temperatur realisiert werden sollen, werden die Klappen 36 a, 36 b in die Kanäle 13 a, 13 b geschwenkt und damit das Gehäuse 16 verschlosen. Bei entsprechender Isolation verändert sich dann während einer solchen Haltephase die Temperatur der Block-Charge 12 kaum, so daß sich in nahezu allen Fällen der zusätzliche Einbau einer Heizung erübrigt.

Schließlich kann durch Schließen der Klappen 30 a, 30 b in den Zuströmkanälen 28 a, 28 b und Öffnen der Klappen 26 a, 26 b in den Zwischenkanälen 24 a, 24 b die Abkühlkammer 10 auch im geschlossenen Kreislauf betrieben werden. Dies ist insbesondere dann zweckmäßig, wenn die Block-Charge 12 in den Haltephasen auf einer bestimmten Temperatur gehalten werden muß.

Die Eintrittsquerschnitte der beiden Schenkel 32 a, 32 b des Hosenrohres 32 und die Querschnitte der Zuströmkanäle 28 a, 28 b und der Kanäle 13 a, 13 b haben Rechteckform; die lange Rechteckachse entspricht der Zonenlänge, für die ein Ventilator vorgesehen ist; die Umformung vom Rechteckquerschnitt auf den kreisrunden Ansaugquerschnitt des Axialventilators 18 erfolgt im Sammelrohr 32 c des Hosenrohrs 32.

Die Kanäle 13 a, 13 b auf den beiden Seiten der Block-Charge 12 sind mit Strömungsleiteinrichtungen versehen.

Weiterhin können im Ausblasekanal 20 Schallschutzeinrichtungen vorgesehen werden.

Bei der dargestellten und beschriebenen Ausführungsform ist der Ventilator 18 als Axialventilator ausgebildet; in gleicher Weise kann jedoch auch ein Radialventilator verwendet werden.

## Patentansprüche

1. Abkühl-Kammer zur Konvektionskühlung von flächenhaftem Gut in Anordnungen mit durchströmbaren Zwischenräumen in einem Chargierraum, insbesondere von Block-Chargen aus Leichtmetall-Halbzeugen, bei der die Umwälzrichtung umgekehrt werden kann, mit einem ausserhalb des Chargierraums angeordneten Ventilator (18), zwei mit dem Chargierraum kommunizierenden Umwälzkanälen (13 a, b), einem über Absperrelemente wechselweise mit dem einen oder dem anderen Umwälzkanal verbindbaren, zu dem Ventilator (18) führenden Ansaugkanal und einem sich an den Ventilator (18) anschliessenden, nach aussen führenden Abströmkanalsystem, wobei der in einen Ausblasekanal (20) mündende Ansaugkanal als Hosenrohr (32) ausgebildet sowie in jedem seiner Schenkel (32 a, b) eine Absperr- und Regulierklappe (34a,b) vorgesehen ist und jeder der Umwälzkanäle (13a,b) mit je einem eine weitere Absperr- und Regulierklappe (30 a, b) aufweisenden, von aussen kommenden Zuströmkanal (28 a, b) in Verbindung steht.

2. Abkühl-Kammer nach Anspruch 1, dadurch gekennzeichnet, daß die Eintrittsquerschnitte der Schenkel (32 a, 32 b) des Hosenrohrs (32) und die Querschnitte der Zuströmkanäle (28 b, 28b) Rechteckform haben.

3. Abkühl-Kammer nach Anspruch 2, dadurch gekennzeichnet, daß die lange Rechteckachse der Rechtecke der Zonenlänge entspricht, für die ein Ventilator (18) vorgesehen ist, und daß die Umformung vom Rechteckquerschnitt auf den kreisrunden Ansaugquerschnitt des Ventilators (18) im Sammelrohr (32 c) des Hosenrohres (32) erfolgt.

4. Abkühl-Kammer nach eine der Ansprüche 1 bis 3, dadurch gekennzeichnet, daß in dem Ausblasekanal (20) eine Absperr- und Regulierklappe (22) angeordnet ist.

5. Abkühl-Kammer nach Anspruch 4, dadurch gekennzeichnet, daß in Strömungsrichtung gesehen vor der Absperr- und Regulierklappe (22) in dem Ausblasekanal (20) je ein Verbindungskanal (24 a, 24 b) vorgesehen ist, der den Ausblasekanal (20) mit den auf beiden Seiten des Gutes (12) angeordneten Zuströmkanälen (28 a, 28 b) verbindet.

6. Abkühl-Kammer nach Anspruch 5, dadurch gekennzeichnet, daß jeder Verbindungskanal (24 a, 25 b) mit einer Absperr- und Regulierklappe (26 a, 26 b) versehen ist.

7. Abkühl-Kammer nach einem der Ansprüche 5 oder 6, dadurch gekennzeichnet, daß jeder Verbindungskanal (24 a, 24 b) zwischen den Regulierklappen (30 a, 30 b) und der Verbindung zu dem Hosenrohr (32) in den Zuströmkanal (28 a, 28 b) mündet.

8. Abkühl-Kammer nach einem der Ansprüche 1 bis 7, dadurch gekennzeichnet, daß die Absperr- und Regulierklappen zumindest teilweise als Jalousieklappen ausgeführt sind.

9. Abkühl-Kammer nach einem der Ansprüche 1 bis 8, dadurch gekennzeichnet, daß die Zuströmkanäle (28 a, 28 b) auf den beiden Seiten des Gutes (12) Strömungsleiteinrichtungen aufweisen.

10. Abkühl-Kammer nach einem der Ansprüche 1 bis 9, dadurch gekennzeichnet, daß als Ventilator (18) ein Axialventilator verwendet wird.

11. Abkühl-Kammer nach einem der Ansprüche 1 bis 9, daurch gekennzeichnet, daß als Ventilator (18) ein Radialventilator verwendet wird.

12. Abkühl-Kammer nach einem der Ansprüche 1 bis 11, dadurch gekennzeichnet, daß ein das Gut (12) umgebendes Gehäuse (16) mit einer Wärme- und Schallisolierung versehen ist.

13. Abkühl-Kammer nach einem der Ansprüche 1 bis 12, dadurch gekennzeichnet, daß ein das Gut (12) umgebendes Gehäuse (16) durch schwenkbare Klappen (36 a, 36 b) absperrbar ist.

14. Abkühl-Kammer nach Anspruch 13, dadurch gekennzeichnet, daß die Klappen (36 a, 36 b) durch Teilstücke der isolierten Seitenwände (16 a) des Gehäuses (16) gebildet werden und sich auf der Höhe einer Zwischendecke (16 b) des Gehäuses (16) befinden.

15. Abkühl-Kammer nach einem der Ansprüche 1 bis 14, dadurch gekennzeichnet, daß im Ausblaserohr (20) Schallschutzeinrichtungen vorgesehen sind.

## Claims

1. Cooling chamber for convection cooling of materials exhibiting surfaces in arrangements with intermediate flow spaces in a charging space, especially of block charges of light metal semi-finished products, in which the direction of circulation can be reversed, comprising a ventilator (18) arranged outside the charging space, two recirculating channels (13a, b) communicating with the charging space, a suction channel which leads to the ventilator (18) and can be connected alternately to either of the recirculating channels via shut-off elements, and a discharge channel system which is connected to the ventilator (18) and leads towards the outside, the suction channel opening into a blow-off channel (20) being designed as a Y pipe (32) and a stop and regulating valve (34a, b) being provided in each of its branches (32a, b), and each of the recirculating channels (13a, b) being in communication with a feed channel (28a, b) which comes from the outside and has a further stop and regulating valve (30a, b).

2. Cooling chamber according to claim 1, characterised in that the inlet cross sections of the branches (32a, 32b) of the Y pipe (32) and the cross sections of the feed channels (28a, 28b) are rectangular.

3. Cooling chamber according to claim 2, characterised in that the long rectangular axis of the rectangle corresponds to the zone length for which a ventilator (18) is provided and that the rectangular cross section is transformed into the circular suction cross section of the ventilator (18) in the manifold (32c) of the Y pipe (32).

4. Cooling chamber according to one of claims 1 to 3, characterised in that a stop and regulating valve (22) is arranged in the blow-off channel (20).

5. Cooling chamber according to claim 4, characterised in that a connecting channel (24a, 24b) which connects the blow-off channel (20) to the feed channels (28a, 28b) arranged on either side of the material (12) is provided in the blow-off channel (20) in front of the stop and regulating valve (22) looking in the flow direction.

6. Cooling chamber according to claim 5, characterised in that each connecting channel (24a, 24b) is provided with a stop and regulating valve (26a, 26b).

7. Cooling chamber according to one of claims 5 and 6, characterised in that each connecting channel (24a, 24b) opens into the feed channel (28a, 28b) between the regulating valves (30a, 30b) and the connection to the Y pipe (32).

8. Cooling chamber according to one of claims 1 to 7, characterised in that the stop and regulating valves are designed at least partially as louvre-type valves.

9. Cooling chamber according to one of claims 1 to 8, characterised in that the feed channels (28a, 28b) have baffles on either side of the material (12).

10. Cooling chamber according to one of claims 1 to 9, characterised in that an axial flow ventilator is used as the ventilator (18).

11. Cooling chamber according to one of claims 1 to 9, characterised in that a radial flow ventilator is used as the ventilator (18).

12. Cooling chamber according to one of claims 1 to 11, characterised in that a housing (16) surrounding the material (12) is provided with thermal and sound insulation.

13. Cooling chamber according to one of claims 1 to 12, characterised in that a housing (16) surrounding the material (12) can be locked by pivoting valves (36a, 36b).

14. Cooling chamber according to claim 13, characterised in that the valves (36a, 36b) are formed by parts of the insulated side walls (16a) of the housing (16) and are situated level with an intermediate ceiling (16b) of the housing (16).

15. Cooling chamber according to one of claims 1 to 14, characterised in that sound insulation is provided in the blow-off pipe (20).

## Revendications

1. Chambre de refroidissement pour le refroidissement par convection d'un produit à grande surface dans des agencements à interstices susceptibles d'être traversés dans un espace de chargement, en particulier de charges en blocs en demi-produits en métal léger, dans laquelle le sens de circulation peut être inversé, avec un ventilateur 18 disposé à l'extérieur de l'espace de chargement, deux canaux de circulation (13a, b) communiquant avec l'espace de chargement, un canal d'aspiration susceptible de communiquer par l'intermédiaire d'éléments d'arrêt, tour à tour avec l'un ou l'autre des canaux de circulation et conduisant au ventilateur (18) et un système de canaux d'évacuation qui se raccorde au ventilateur (18) et qui conduit à l'extérieur, dans laquelle le canal d'aspiration qui débouche dans un canal de sortie (20) est sous forme de tuyau en Y (32), un volet de fermeture et de régulation (34a, b) est prévu dans chacune de ses branches (32a, b) et chacun des canaux de circulation (13a, b) est en communication avec un canal d'amenée (28a, b) qui vient de l'extérieur et qui présente un autre volet de fermeture et de régulation (30a, b).

2. Chambre de refroidissement selon la revendication 1, caractérisée en ce que les sections droites d'entrée des branches (32a, 32b) du tuyau en Y (32) et les sections droites des canaux d'amenée (28a, 28b) sont rectangulaires.

3. Chambre de refroidissement selon la revendication 2, caractérisée en ce que le grand axe des rectangles correspond à la longueur de zone pour laquelle il est prévu un ventilateur (18), et en ce que le passage de la section droite rectangulaire à la section droite circulaire du ventilateur (18) se fait dans le tuyau collecteur (32c) du tuyau en Y (32).

4. Chambre de refroidissement selon l'une des revendications 1 à 3, caractérisée en ce qu'un volet de fermeture et de régulation (22) est disposé dans le canal de sortie (20).

5. Chambre de refroidissement selon la revendication 4, caractérisée en ce qu'il est prévu, dans le sens de l'écoulement, avant le volet de fermeture et de régulation (22) du canal de sortie (20) un canal de liaison (24a, 24b) qui relie le canal de sortie (20) aux canaux d'amenée (28a, 28b) disposés des deux côtés du produit (12).

6. Chambre de refroidissement selon la revendication 5, caractérisée en ce que chaque canal de liaison (24a, 24b) est muni d'un volet de fermeture et de régulation (26a, 26b).

7. Chambre de refroidissement selon l'une des revendications 5 ou 6, caractérisée en ce que chaque canal de liaison (24a, 24b) débouche dans le canal d'amenée (28a, 28b) entre les volets de régulation (30a, 30b) et la liaison avec le tuyau en Y (32).

8. Chambre de refroidissement selon l'une des revendications 1 à 7, caractérisée en ce que les volets de fermeture et de régulation sont au moins partiellement sous forme de volets à jalousie.

9. Chambre de refroidissement selon l'une des revendications 1 à 8, caractérisée en ce que les canaux d'amenée (28a, 28b) comportent des dispositifs de guidage d'écoulement des deux côtés du produit (12).

10. Chambre de refroidissement selon l'une des revendications 1 à 9, caractérisée en ce que l'on utilise un ventilateur axial comme ventilateur (18).

11. Chambre de refroidissement selon l'une des revendications 1 à 9, caractérisée en ce qu'on utilise un ventilateur radial comme ventilateur (18).

12. Chambre de refroidissement selon l'une des revendications 1 à 11, caractérisée en ce qu'une enveloppe (16) entourant le produit (12) est munie d'une isolation thermique et phonique.

13. Chambre de refroidissement selon l'une des revendications 1 à 12, caractérisée en ce qu'une enveloppe (16) entourant le produit (12) est obturable par des volets pivotants (36a, 36b).

14. Chambre de refroidissement selon la revendication 13, caractérisée en ce que les volets (36a, 36b) sont formés par des éléments des parois latérales isolées (16a) de l'enveloppe (16) et se trouvent à la hauteur d'un plafond intermédiaire (16b) de l'enveloppe (16).

15. Chambre de refroidissement selon l'une des revendications 1 à 14, caractérisée en ce que des dispositifs d'insonorisation sont prévus dans le tube de sortie (20).
